# EUROPÄISCHE PATENTSCHRIFT

(11) **EP 0 263 362 B1**
(45) Veröffentlichungstag und Bekanntmachung des Hinweises auf die Patenterteilung: **12.12.1990**
(21) Anmeldenummer: 87113967.1
(22) Anmeldetag: 24.09.1987
(51) Int. Cl.: A45D 20/10

(54) **Elektrisches Gerät für den persönlichen Bedarf**
Electrical appliance for personal use
Appareil électrique pour usage personnel

(30) Priorität: 04.10.1986 DE 3633915
(43) Veröffentlichungstag der Anmeldung: 13.04.1988
(73) Patentinhaber: Braun Aktiengesellschaft, Frankfurt am Main (DE)
(72) Erfinder: Voigt, Gottfried, D-6000 Frankfurt am Main 56 (DE)

(56) Entgegenhaltungen:
- DE-A- 2 815 902
- FR-A- 2 500 688
- FR-E- 2 326 161
- GB-A- 2 090 480

## Beschreibung

Die Erfindung bezieht sich auf ein elektrisches Gerät für den persönlichen Bedarf, insbesondere Haarpflegegerät mit in einem Gehäuse angeordneten Nachleitrad, in dessen Innerem ein Motor koaxial aufgenommen ist, der einerseits auf einer Motorwelle ein Lüfterrad trägt und andererseits einem Heizungsträger zugeordnet ist.

Bei einem Haartrockner mit regelbarem Luftdurchsatz und regelbarer Lufttemperatur ist es bekannt (DE-A 3 103 457), das Gehäuse aus zwei zusammensetzbaren Gehäusehälften zu bilden, in denen ein Heizungsträger mit einem koaxial angeschlossenen Motor und einem Lüfterrad aufgenommen ist. Zur Aufnahme des Elektromotors dient eine topfartige Motorhalterung, die in der einen Gehäusehälfte fest integriert ist. Der Elektromotor ist hierzu stirnseitig an die eine Seite der Motorhalterung mit Schraubenbolzen lösbar angeschlossen. Die Motorwelle erstreckt sich durch eine Bohrung der Motorhalterung, so daß auf der anderen Seite der Motorhalterung das Lüfterrad auf der Motorwelle angeordnet werden kann. Die Montage dieses Haartrockners ist aufwendig und zeitintensiv; alle Teile müssen einzeln im Gehäuse montiert werden. Zuerst muß der Elektromotor mit der einen Seite der Motorhalterung über Schraubenbolzen verbunden werden, um dann anschließend auf der anderen Seite der Motorhalterung das Lüfterrad anzubringen. Zum Schluß kann an den Elektromotor der Heizungsträger angeschlossen werden. Eine Vormontage der Teile als Baugruppe ist bei einer derartigen Anordnung nicht möglich.

Die GB-A 2 090 480 offenbart einen Haartrockner mit einem Innenteil, an dem der Motor und ein Heizelement angeordnet sind. Allerdings offenbart diese Druckschrift keine Lösung für die Anbringung der Luftleitelemente, die zwischen dem Lüfterrad und der Heizung anzuordnen sind und dem der durchströmenden Luft vom Lüfterrad aufgezwungenen Drall entgegenwirken sollen.

Die DE-A 2 815 902 offenbart ein Warmluft-Haarpflegegerät mit einem Motor, auf den Abstandshalter aufgesetzt sind. Auf diesen ruhen die üblichen Heizregister. Zwar kann der Motor vorzugsweise auch durch eine Isolierhülse umfaßt werden, welche als zusätzlicher Isolator wirkt. Als Heizungsträger dient hier der Motor; eine Funktion als Luftleitelement übernimmt er aber nicht.

Demgegenüber liegt der Erfindung die Aufgabe zugrunde, das elektrische Gerät und die einzelnen Teile derart auszubilden und anzuordnen, daß mit einem Minimum an Bauaufwand der Zusammenbau des Gerätes vorgenommen werden kann. Diese Aufgabe ist durch die im kennzeichnenden Teil des Anspruches 1 aufgeführten Merkmale gelöst. Durch die vorteilhafte Ausbildung des mit dem Heizungsträger verbundenen Nachleitrades erhält man gleichzeitig auch eine Lagerung für den Elektromotor, der sich hierzu über das Nachleitrad im Gehäuse abstützen kann. Das Nachleitrad, der Heizungsträger, sowie der Motor können auch außerhalb des Gerätes als Baugruppe montiert werden, um diese dann insgesamt im Gehäuse des Gerätes einzusetzen. Hierzu ist es vorteilhaft, daß die Baugruppe über Formschlußelemente mit dem Gehäuse des Gerätes verbunden wird.

In weiterer Ausgestaltung der Erfindung ist es vorteilhaft, Nachleitrad, Heizungsträger und Heizung auch einteilig herzustellen, bzw. diese als einteiliges Spritzgußteil auszubilden. Hierdurch wird die Vormontage weiterhin vereinfacht, da mit einem Minimum an Bauteilen ausgekommen werden kann. Durch die einteilige Ausbildung des Spritzgußteiles läßt sich auch der Motor an das Spritzgußteil mit dem zugehörigen Lüfterrad anschließen und außerhalb des Gehäuses fertig montieren, um dann nach Erstellung der gesamten Baugruppe in dem Gehäuse eingesetzt zu werden. Die Vormontage in der Baugruppe ist auch deshalb möglich, da nunmehr zwischen Motor und Lüfterrad keine Tragelemente mehr vorgesehen werden müssen. Dabei wird der Motor freitragend dem Lagerschild am Nachleitrad zugeordnet. In vorteilhafter Weise ist in dem Lagerschild auch der Diodenträger integriert, der zur Aufnahme der Dioden und der Kohle dient. Dabei können die Dioden zumindest Teile des Motors koaxial umgeben. Das Lagerschild sowie das Nachlaufrad können dabei in vorteilhafter Weise aus einem nichtmetallischen Material hergestellt sein.

In vorteilhafter Weise ist der Rückschlußring des Motors in einem konzentrischen Innenraum des Nachleitrades befestigt. Hierzu ist das Lagerschild mit entsprechenden Aussparungen versehen, die keilförmig auseinanderlaufen und zur Aufnahme von am Rückschlußring vorgesehenen Rastelementen dienen. Die Rastelemente können, nachdem der Rückschlußring an das Lagerschild herangeführt worden ist, soweit auseinander gebogen werden, bis eine feste Verbindung zwischen dem Rückschlußring und dem Lagerschild hergestellt ist. Um eine einfache Aufnahme der Kohlen und der Federn im Lagerschild vornehmen zu können, ist dieses mit sich in Radialrichtung erstreckenden Öffnungen versehen.

Der Heizungsträger kann aus einem zylindrischen Körper bestehen, auf dem mehrere, sich radial erstreckende Stege angesetzt sind, um die die Spirale der Heizung gewunden werden kann. Es ist auch möglich, die Stege einteilig mit dem Zylinder des Heizungsträgers zu verbinden. Die aus dem Heizungsträger, dem Motor und dem Lüfterrad bestehende Baugruppe läßt sich in vorteilhafter Weise in eine konzentrische Öffnung der einen Gehäusehälfte einsetzen, so daß dann die zweite Gehäusehälfte an die erste Gehäusehälfte angeschlossen wird, um somit eine feste Verbindung für die Baugruppe innerhalb des Gehäuses zu schaffen. Die feste Verbindung zwischen der Baugruppe und dem Gehäuse kann durch Festklemmen geschehen.

Bei der Montage der Baugruppe wird nach Erstellung des Formteiles zu dem das Nachleitrad, der Heizungsträger und das Lagerschild gehört, der Diodenträger axial in das Laserschild gesetzt und mit diesem verrastet. Anschließend kann der Rückschlußring mit dem eingebauten Motor koaxial an dem Lagerschild angeschlossen werden. In vorteilhafter Weise wird dann das Lüfterrad auf der Motorwelle befestigt. Nachdem die Kohlen und Federn im Lagerschild eingebracht sind, läßt sich die vormontierte Baugruppe insgesamt in das Gehäuse einsetzen und dort befestigen.

Weitere vorteilhafte Ausgestaltungen der Erfindung gehen aus den Unteransprüchen hervor.

Im folgenden wird die Erfindung anhand von mehreren Ausführungswegen darstellenden Zeichnungen erläutert. Es zeigen:
Fig. 1 eine Schnittdarstellung durch das Gehäuse eines Haartrockners,
Fig. 2a, b, c Ausführungsbeispiele der 1., 2., 3. Baugruppe
Fig. 3 - 5 verschiedene Ausführungsbeispiele der Baugruppe der Fig. 2c, die Baugruppen der Fig. 2a, b bleiben unverändert,
Fig. 6 - 8 die Baugruppen im montierten Zustand

In der Zeichnung 1 ist mit 2 das Gehäuse eines Haartrockners bezeichnet, an dem ein Griffteil 4 fest angeordnet ist. Das Gehäuse 2 besteht aus einer rechten Gehäusehälfte 6 mit einer fest angeordneten Griffteilhälfte 8 und einer linken Gehäusehälfte 10 mit ebenfalls fest angeordneter Griffteilhälfte 12. Die beiden Gehäusehälften 6, 10 sind zylinderförmig ausgebildet und ineinander einsteckbar und dann verrastbar.

In dem Gehäuse 2 ist koaxial ein Gebläse 14 angeordnet, das aus einem Elektromotor 16, einem Lüfterrad 18, einem Nachleitrad 20 und einem Heizungsträger 22 gebildet ist.

Das Nachleitrad 20 besteht aus einem äußeren Ringkörper 24 und einem Innenringkörper 26, der über zahlreiche Leitschaufeln 28 fest mit dem äußeren Ringkörper 24 verbunden ist. An den inneren Ringkörper 26 des Nachleitrades 20 ist ein Lagerschild 30 angeschlossen, das beispielsweise zur Aufnahme einer Diodenbrücke 32 und zur Aufnahme von mehreren Kohlen 34 und Federn 36 dient.

Das Lagerschild 30 kann gemäß Fig. 2, 6 als selbständiges Bauteil ausgebildet sein und zum Anschluß eines Rückschlußringes 38 dienen. Bevor der Rückschlußring 38 an das Lagerschild 30 angeschlossen, bzw. mit diesem verbunden wird, wird ein Rotor 40 in den inneren Teil des Rückschlußringes 38 eingesetzt. Danach kann der Rückschlußring 38 mit dem Lagerschild 30 fest verbunden werden. Das in Fig. 2 selbständig dargestellte Lagerschild 30 kann auch gemäß Fig. 3, 7 in vorteilhafter Ausgestaltung einteilig mit dem inneren Ringkörper 26 verbunden sein.

Koaxial an das Lagerschild 30 schließt sich der Heizungsträger 22 einer Heizung an. Der Heizungsträger 22 besteht aus einem zylindrischen Körper 42 der entweder einteilig mit dem Lagerschild 30 oder über Rastelemente lösbar mit dem Lagerschild 30 verbunden ist. Gemäß Fig. 1, 4, 8 ist der Heizungsträger 22 ebenfalls einteilig mit dem Lagerschild 30 und mit dem Nachleitrad 20 verbunden, das heißt Nachleitrad, Lagerschild und Heizungsträger bilden ein Formteil, das beispielsweise als Spritzgußteil in einem Arbeitsverfahren hergestellt werden kann.

Am Außenumfang des zylindrischen Körpers 42 und des Heizungsträgers 22 sind mehrere Aussparungen 44 vorgesehen, die zur Aufnahme von an Stegen 46 angeordneten Nasen 48 dienen. Im Bereich der Stirnkante der Leitschaufeln 28 können ebenfalls Aussparungen zur Aufnahme von sich axial erstreckenden Nasen 50 vorgesehen sein, die ebenfalls mit den Stegen 46 fest verbunden sind. Die Nasen 48, 50 stellen eine feste Verbindung der Stege 46 zu dem Heizungsträger 22 und Nachleitrad 20 her. Die Stege 46 sind stirnseitig mit einem Sägeprofil 52 versehen, das zur Aufnahme eines Heizungsdrahtes 54 dient. Wie aus Fig. 2 hervorgeht, ist in dem Lagerschild 30 sowie in einer mit dem Rückschlußring 38 fest verbundenen Stirnplatte 56 je ein Lager 58, 60 zur Aufnahme einer mit dem Rotor 40 verbundenen Welle 62 vorgesehen. Das rechte Ende der Welle 62 steht über das Lager 60 hervor und dient endseitig zur Aufnahme des Lüfterrades 18.

Wie bereits erläutert, kann das Lagerschild 30 einteilig mit dem Nachleitrad 20 verbunden sein. Um auch eine Verbindung zwischen dem Rückschlußring 38 und dem Nachleitrad 20 herstellen zu können, sind gemäß Fig. 6 an der Stirnkante des Lagerschildes 30 mindesens zwei diametral gegenüberliegende V-förmige Aussparungen 64 vorgesehen, die zur Aufnahme zweier parallel zueinander verlaufender, am Rückschlußring 38 vorgesehener Nasen 66 dienen, die nach Ansetzen des Rückschlußringes 38 an die Stirnseite des Lagerschildes 30 in die V-förmigen Aussparungen 64 axial eingeführt und dann auseinandergebogen werden. Durch das Auseinanderbiegen der Nasen 66 erhält man eine formschlüssige Verbindung der Nasen 66 mit den Aussparungen 64.

Das Lagerschild 30 besteht aus einem nichtleitenden, im wesentlichen ringförmigen Körper, in den die Diodenbrücke 32 eingesetzt ist. Die Kohle 34 sowie die Feder 36 wird durch, an der Außenseite des Lagerschildes 30 vorgesehene Bohrungen 68 eingeführt. Gemäß Fig. 5 sind die Kohlen 34 wesentlich länger ausgebildet als die Kohlen gem. Fig. 2 - 4, so daß die Feder 36 in einer besonderen Buchse 70 aufgenommen ist, die an die Außenseite des Lagerschildes 30 angebracht ist. Die Ausführungsform gemäß Fig. 5 eignet sich insbesondere für sehr häufig eingesetzte Haartrockner.

Damit die Baugruppe, insbesondere das Nachleitrad 20 axial unverschiebbar im Gehäuse 2 aufgenommen werden kann, sind die Gehäusehälften 6, 8 mit je einer konzentrischen Ausdrehung 72 und 74 versehen, deren Gesamtlänge, in etwa der Breite des Nachleitrades 20 entspricht. Auf diese Weise kann beim Einsatz des Nachleitrades 20 in die Aussparung 72, 74 eine formschlüssige Verbindung zwischen der Baugruppe und dem Gehäuse 2 hergestellt werden.

Bei der Montage des Haartrockners wird, wie folgt, vorgegangen:
Zuerst wird das Nachleitrad 20 und das Lagerschild 30 als einteiliges Formteil hergestellt. Es ist jedoch auch möglich, das Nachleitrad 20, das Lagerschild 30 sowie den Heizungsträger 22 als einteiliges Formstück herzustellen. Außerdem ist es möglich den Heizungsträger 22 über Rastelemente mit dem Lagerschild 30 lösbar zu verbinden. Vorzugsweise werden jedoch Nachleitrad 20 und Heizungsträger 22 einteilig hergestellt um somit die Herstellungskosten und die Montagekosten zu reduzieren. Nach der Erstellung des Formteiles wird das Lagerschild 30 mit montierter Diodenbrücke 32 axial in den Ringkörper des Lagerschildes 30 eingesetzt. Nach der Montage der Diodenbrücke 32 kann der Rückschlußring 38 koaxial in dem Lagerschild 30 befestigt werden, wozu die am zylindrischen Körper des Rückschlußringes 38 vorgesehenen Nasen 66 in die V-förmig ausgebildeten Aussparungen 64 des Lagerschildes 30 eingeführt und dann auseinandergebogen werden und somit eine formschlüssige Verbindung zwischen dem Lagerschild 30 und dem Rückschlußring 38 herstellen. Nun läßt sich ohne weiteres auf der Motorwelle 62 das Lüfterrad 18 befestigen. Ebenso können die Kohlen 34 und die Federn 36 durch die Bohrungen 68 des Lagerschildes eingeführt werden, die dann durch an der Diodenbrücke vorgesehene Nasen verschlossen werden. Die Nasen werden hierzu rechtwinklig umgebogen. Aus Vorstehendem ergibt sich, daß sämtliche Teile des Gebläses auf einer Montagelinie vormontiert werden können. Hierdurch lassen sich die Herstellungskosten wesentlich reduzieren. Nach der Vormontage der Baugruppe wird diese in die eine Gehäusehälfte 10 eingesetzt und die entsprechende Verdrahtung mit dem Elektromotor und der Heizung vorgenommen. Jetzt kann die Gehäusehälfte 10 an die Gehäusehälfte 6 angeschlossen und mit dieser verrastet werden.

## Patentansprüche

Elektrisches Gerät für den persönlichen Bedarf, insbesondere Haarpflegegerät mit einem in einem Gehäuse (2) angeordneten Nachleitrad (20), in dessen Innerem ein Motor (16) koaxial aufgenommen ist, der einerseits auf einer Motorwelle (62) ein Lüfterrad (18) trägt und andererseits einem Heizungsträger (22) zugeordnet ist, dadurch gekennzeichnet, daß das Nachleitrad (20) und der Heizungsträger (22) als einteiliges Formteil, insbesondere Spritzgußteil, ausgebildet sind und an der dem Heizungsträger (22) abgewandten Seite des Formteils der Motor (16) angeordnet ist, wobei das Formteil und der Motor (16) eine Baugruppe bilden, die in das Gehäuse (2) einsetzbar und mit diesem fest verbindbar ist.

2. Gerät nach Anspruch 1, dadurch gekennzeichnet, daß die Baugruppe zur Verbindung mit dem Gehäuse (2) Formschlußelemente aufweist.

3. Gerät nach Anspruch 1 und 2, dadurch ^{g}ekenn- zeichnet, daß die Baugruppe vor dem Einbau in das Gerät vormontierbar ist.

4. Gerät nach Anspruch 1, dadurch ^{g}ekennzeich- net, daß der Motor (16) bzw. ein Lagerschild (30) des Motors (16) mit dem Nachleitrad (20) und dem Heizungsträger (22) der Heizung einteilig verbunden ist.

5. Gerät nach Anspruch 1-4, dadurch aekennzeichnet, daß das Nachleitrad (20), der Heizungsträger (22) und das Lagerschild (30) als einteiliges Formteil, insbesondere Spritzgußteil, ausgebildet sind, das über Formschlußelemente mit dem Gehäuse (2) verbindbar ist.

6. Gerät nach Anspruch 5, dadurch ^{g}ekennzeich- net, daß der Motor (16) einen Rückschlußring (38) mit einem ersten und zweiten Lagerelement (58, 60) aufweist, wobei das erste Lagerelement (58) mit dem Rückschlußring (38) bzw. einer Stirnplatte (56) und das zweite Lagerelement (60) mit dem Lagerschild (30) fest verbunden sind.

7. Gerät nach Anspruch 1 und 3, dadurch ^{g}ekenn- zeichnet, daß in dem Lagerschild (30) eine Diodenbrücke (32) integriert ist, die zur Aufnahme von Dioden und Kohlen (34) dient.

8. Gerät nach Anspruch 7, dadurch ^{g}ekennzeich- net, daß die Dioden zumindest Teile des Motors (16) koaxial umgeben, wobei die Kohlen (34) und die Dioden in einer Ebene angeordnet sind.

9. Gerät nach Anspruch 7 und 8, dadurch aekennzeichnet, daß das Lagerschild (30) aus einem nichtleitenden, im wesentlichen ringförmigen Körper besteht, in den die Diodenbrücke (32) koaxial einsetzbar ist und der als vormontierbare Baugruppe ausgebildet ist.

10. Gerät nach einem oder mehreren der vorhergehenden Ansprüche, dadurch gekennzeichnet, daß der Rückschlußring (38) in einen konzentrischen Innenraum des Nachleitrades (20) einbringbar und endseitig durch koaxiales Aufsetzen auf den Außenumfang bzw. an die Stirnseite des mit dem Heizungsträger (22) fest bzw. einteilig verbundenen Lagerschildes (30) zu einem Motor (16) und zu einer Baugruppe vervollständigbar ist.

11. Gerät nach Anspruch 10, dadurch aekennzeichnet, daß das Lagerschild (30) mit in Richtung der Längsachse des Lagerschildes (30) sich erstreckenden Aussparungen (64) zur Aufnahme von am Rückschlußring (38) vorgesehenen Rastelementen ausgerüstet ist, die den Rückschlußring fest mit dem Lagerschild (30) verbinden.

12. Gerät nach Anspruch 10 und 11, dadurch aekennzeichnet, daß die Aussparungen (64) durch divergierend verlaufende Seitenkanten gebildet sind, in die als Nasen (66) ausgebildete Rastelemente einsetzbar und auseinander biegbar sind.

13. Gerät nach einem oder mehreren der vorhergehenden Ansprüche, dadurch gekennzeichnet daß das Nachleitrad (20) und/oder das Lagerschild (30) mit sich in Radialrichtung erstreckenden Öffnungen (68) versehen sind, in die die Kohlen (34) und die Federn (36) radial einsetzbar sind.

14. Gerät nach einem oder mehreren der vorhergehenden Ansprüche, dadurch oekennzeichnet, daß der Heizungsträger (22) aus einem mit dem Nachleitrad (20) fest verbundenen, zylindrischen Körper (42) besteht, auf den mehrere, sich radial erstreckende Stege (46) aufgesetzt sind, die einenends mittels radial erstreckenden Nasen (48) in in der Oberfläche des zylindrischen Körpers vorgesehene Öffnungen (44), anderenends mittels sich axial erstreckenden Nasen (50) in im Nachleitrad (20) vorgesehenen Öffnungen einrastbar sind.

15. Gerät nach einem oder mehreren der vorhergehenden Ansprüche, dadurch aekennzeichnet, daß die aus dem Heizungsträger (22) mit dem fest verbundenen Nachleitrad (20), dem Motor (16) und dem Lüfterrad (18) gebildete und vormontierbare Baugruppe in eine in einer Hälfte des Gehäuses (6) vorgesehene konzentrische Ausdrehung (74) einsetzbar ist, an die eine Ausdrehung (72) einer zweiten Hälfte des Gehäuses (10) ansetzbar ist.

16. Gerät nach einem oder mehreren der vorhergehenden Ansprüche, dadurch aekennzeichnet, daß der Rückschlußring (38) und das Lagerschild (30) als Baugruppe in eine im Nachleitrad (20) vorgesehene Aussparung einsetzbar und verrastbar ist und die Baugruppe sich über das Nachleitrad im Gehäuse (2) abstützt.

17. Verfahren zur Herstellung eines Haartrockners nach Anspruch 1, gekennzeichnet durch folgende Verfahrensschritte,
1. Nachleitrad (20), Lagerschild (30) und Heizungsträger (22) werden als einteiliges Gußteil hergestellt,
2. die Diodenbrücke (32) mit aufgebrachten Dioden wird axial in den Ringkörper des Lagerschildes (30) eingesetzt,
3. der Rückschlußring (38) mit eingebautem Rotor (40) wird koaxial an dem Lagerschild (30) befestigt,
4. das Lüfterrad (18) wird auf der Motorwelle (62) befestigt,
5. Kohlen (34) und Federn (36) werden durch im Nachlaufrad und im Lagerschild vorgesehene, sich in Radialrichtung erstreckende Bohrungen (68) eingesetzt und durch am Lagerschild (30) vorgesehene Zungen gesichert,
6. die vormontierte Baugruppe wird in das Gehäuse (2) eingesetzt und befestigt.

## Revendications

1. Appareil électrique pour usage personnel, en particulier appareil pour le soin des cheveux, comprenant un distributeur annulaire (20) de post-guidage, disposé dans un corps (2) de l'appareil et à l'intérieur duquel est reçu coaxialement un moteur (16) qui porte d'une part une roue de ventilateur (18) sur un arbre de moteur (62) et auquel est coordonné d'autre part un support pour un dispositif de chauffage ou porte-chauffage (22), caractérisé en ce que le distributeur annulaire (20) et le porte-chauffage (22) sont réalisés sous la forme d'une seule pièce façonnée, en particulier d'une pièce moulée par injection, le moteur (16) étant disposé sur le côté de cette pièce façonnée éloigné du porte-chauffage (22), et la pièce façonnée et le moteur (16) formant un sous-ensemble pouvant être mis en place dans le corps (22) et être relié solidement à ce corps.

2. Appareil selon la revendication 1, caractérisé en ce que le sous-ensemble présente des éléments de liaison par complémentarité de formes en vue de la liaison avec le corps (2).

3. Appareil selon la revendication 1 ou 2, caractérisé en ce que le sous-ensemble peut être assemblé avant le montage dans l'appareil.

4. Appareil selon la revendication 1, caractérisé en ce que le moteur ou un flasque (30) du moteur (16) est relié d'un seul tenant au distributeur annulaire (20) et au porte-chauffage (22).

5. Appareil selon les revendications 1-4, caractérisé en ce que le distributeur annulaire (20), le porte-chauffage (22) et le flasque (30) sont réalisés sous la forme d'une seule pièce façonnée, en particulier d'une pièce moulée par injection, qui peut être reliée au corps (2) par des éléments de liaison par complémentarité de formes.

6. Appareil selon la revendication 5, caractérisé en ce que le moteur (16) comporte une culasse (38) avec un premier et un deuxième élément de palier (58, 60), le premier élément de palier (58) étant relié fixe à la culasse (38) ou à une plaque d'extrémité (56) et le deuxième élément de palier (60) étant relié fixe au flasque (30).

7. Appareil selon les revendications 1 et 3, caractérisé en ce qu'un pont de diodes (32), destiné à recevoir des diodes et des balais en charbon (34), est intégré dans le flasque (30).

8. Appareil selon la revendication 7, caractérisé en ce que les diodes entourent coaxialement des parties au moins du moteur (16), les balais (34) et les diodes étant disposés dans un plan.

9. Appareil selon les revendications 7 et 8, caractérisé en ce que le flasque (30) est une pièce non conductrice, de forme essentiellement annulaire, dans laquelle le pont de diodes (32) peut être disposé coaxialement et qui est réalisée comme un sous-ensemble susceptible d'être préassemblé.

10. Appareil selon une ou plusieurs des revendications précédentes, caractérisé en ce que la culasse (38) peut être placée dans un volume intérieur concentrique du distributeur annulaire (20) et peut être complétée en un moteur (16) et un sous-ensemble par son application coaxiale, par une extrémité, contre la périphérie extérieure ou contre la face d'extrémité du fiasque (30) relié fixe ou d'un seul tenant au porte-chauffage (22).

11. Appareil selon la revendication 10, caractérisé en ce que le flasque (30) est pourvu d'évidements (64) s'étendant dans le sens de l'axe longitudinal du flasque (30) et destinés à recevoir des éléments d'arrêt prévus sur la culasse (30) et reliant la culasse solidement au flasque (30).

12. Appareil selon les revendications 10 et 11, caractérisé en ce que les évidements (64) sont délimités par des bords latéraux qui divergent et sont destinés à recevoir des éléments d'arrêt sous la forme de saillies (66) susceptibles d'être évasées.

13. Appareil selon une ou plusieurs des revendications précédentes, caractérisé en ce que le distributeur annulaire (20) et/ou le flasque (30) sont pourvus d'ouvertures (68) orientées radialement et dans lesquelles peuvent être disposés radialement les balais (34) et les ressorts (36).

14. Appareil selon une ou plusieurs des revendications précédentes, caractérisé en ce que le porte-chauffage (22) est formé d'une pièce cylindrique (42) reliée solidement au distributeur annulaire (20), sur laquelle sont disposées plusieurs nervures (46) orientées radialement, nervures qui sont verrouillables à une extrémité, au moyen de saillies (48) orientées radialement, dans des ouvertures (44) prévues dans la surface de la pièce cylindrique et, par l'autre extrémité au moyen de saillies (50) orientées axialement, dans des ouvertures du distributeur annulaire (20).

15. Appareil selon une ou plusieurs des revendications précédentes, caractérisé en ce que le sous-ensemble, susceptible d'être préassemblé et constitué du porte-chauffage (22), auquel est relié de façon fixe le distributeur annulaire (20), du moteur (16) et de la roue de ventilateur (18), peut être mis en place dans un chambrage concentrique (74) prévu dans une moitié (6) du corps (2) et auquel peut se raccorder un chambrage (72) d'une seconde moitié (10) du corps.

16. Appareil selon une ou plusieurs des revendications précédentes, caractérisé en ce que la culasse (38) et le flasque (30) sont conçus pour être mis en place et verrouillés sous la forme d'un sous-ensemble dans un évidement prévu dans le distributeur (20) et que ce sous-ensemble s'appuie dans le corps (2) par l'intermédiaire du distributeur annulaire.

17. Procédé pour fabriquer un sèche-cheveux selon la revendication 1, caractérisé en ce qu'il comprend les étapes suivantes:
1. la fabrication du distributeur annulaire (20), du flasque (30) et du porte-chauffage (22) comme une pièce unique moulée,
2. la mise en place axiale d'un pont de diodes (32), sur lequel ont été disposées des diodes, dans la pièce annulaire constituée par le flasque (30),
3. la fixation coaxiale de la culasse (38) au flasque (30), après incorporation du rotor (40) dans la culasse,
4. la fixation de la roue de ventilateur (18) sur l'arbre (62) du moteur,
5. la mise en place de balais (34) et de ressorts (36) à travers des trous (68) prévus dans le distributeur annulaire et le flasque et orientés en direction radiale, avec verrouillage au moyen de languettes prévues sur le flasque (30), et
6. la mise en place et la fixation du sous-ensemble préassemblé dans le corps (2).

## Claims

1. An electrical appliance for personal use, in particular a hair-care appliance, with a guide wheel (20) arranged in a housing (2) and having a motor (16) coaxially received in its interior, the motor carrying at one end a fan wheel (18) on a motor shaft (62) and being associated to a heater supporting structure (22) at the other end, characterized in that the guide wheel (20) and the heater supporting structure (22) are configured as an integral molding, in particular an injection-molded part, and that the motor (16) is arranged at the end of the molding remote from the heater supporting structure (22), with the molding and the motor (16) forming a subassembly which is adapted to be inserted into the housing (2) and firmly connected therewith.

2. An appliance as claimed in claim 1, characterized in that the subassembly includes positive engagement means for connection with the housing (2).

3. An appliance as claimed in claim 1 and claim 2, characterized in that the subassembly is adapted to be preassembled prior to being mounted in the appliance.

4. An appliance as claimed in claim 1, characterized in that the motor (16) or an end shield (30) of the motor (16) is integrally connected with the guide wheel (20) and the heater supporting structure (22) of the heating means.

5. An appliance as claimed in claims 1 to 4, characterized in that the guide wheel (20), the heater supporting structure (22) and the end shield (30) are configured as an integral molding, in particular an injection-molded part, which is adapted to be connected with the housing (2) by positive-engagement means.

6. An appliance as claimed in claim 5, characterized in that the motor (16) Includes a stator frame (38) with a first and a second bearing means (58, 60), with the first bearing means (58) being firmly connected with the stator frame (38) and an end plate (56) and the second bearing means (60) being firmly connected with the end shield (30).

7. An appliance as claimed in claim 1 and claim 3, characterized in that a diode mounting structure (32) serving to receive diodes and carbon elements (34) is integrally formed with the end shield (30).

8. An appliance as claimed in claim 7, characterized in that the diodes surround at least parts of the motor (16) coaxially, with the carbon elements (34) and the diodes being arranged in a common plane.

9. An appliance as claimed in claim 7 and claim 8, characterized in that the end shield (30) comprises a non-conducting, essentially annular body into which the diode mounting structure (32) Is insertable coaxially and which is configured as a subassembly capable of being preassembled.

10. An appliance as claimed in one or several of the preceding claims, characterized in that the stator frame (38) is insertable into a concentric inner chamber of the guide wheel (20) and is adapted to complete a motor (16) and a subassembly by coaxial seating of its end on the outer periphery or the end face of the end shield (30) firmly or integrally connected with the heater supporting structure (22).

11. An appliance as claimed in claim 10, characterized in that the end shield (30) is provided with cutouts (64) extending in the direction of the longitudinal axis of the end shield (30) to receive locking elements provided on the stator frame (38) and firmly connecting the stator frame with the end shield (30).

12. An appliance as claimed in claim 10 and claim 11, characterized in that the cutouts (64) are formed by diverging lateral edges into which locking elements formed as projections (66) are insertable and bendable apart.

13. An appliance as claimed in one or several of the preceding claims, characterized in that the guide wheel (20) and/or the end shield (30) are provided with apertures (68) extending in a radial direction and adapted to receive the carbon elements (34) and the springs (36) radially.

14. An appliance as claimed in one or several of the preceding claims, characterized in that the heater supporting structure (22) comprises a cylindrical body (42) firmly connected with the guide wheel (20) and having several radially extending rib members (46) seated thereon which at their one end are provided with radially extending projections (48) adapted for locking engagement with apertures (44) provided in the surface of the cylindrical body and which at their other end are provided with axially extending projections (50) adapted for locking engagement with apertures provided in the guide wheel (20).

15. An appliance as claimed in one or several of the preceding claims, characterized in that the subassembly adapted to be preassembled and comprising the heater supporting structure (22) with the firmly connected guide wheel (20), the motor (16) and the fan wheel (18) is insertable into a concentric recess (74) provided in the one half shell (6) of the housing, with a recess (72) of a second half shell (1.0) of the housing being adapted to be seated thereagainst.

16. An appliance as claimed in one or several of the preceding claims, characterized in that the stator frame (38) and the end shield (30) forming a subassembly are adapted to be inserted in and interlocked with a recess provided in the guide wheel (20), and that the subassembly is supported in the housing (2) through the guide wheel.

17. A method of manufacturing a hair dryer as claimed in claim 1, characterized by the following steps:
1. The guide wheel (20), the end shield (30) and the heater supporting structure (22) are manufactured as an integral molding;
2. The diode mounting structure (32) with the diodes mounted thereon is axially inserted into the annular body of the end shield (30);
3. The stator frame (38) with the rotor (40) mounted therein is coaxially secured to the end shield (30);
4. The fan wheel (18) is mounted on the motor shaft (62);
5. The carbon elements (34) and the springs (36) are inserted through radially extending bores (68) provided in the guide wheel and in the end shield and are secured by tongues provided on the end shield (30);
6. The preassembled subassembly is insertec and secured in the housing (2).
